# EUROPÄISCHE PATENTSCHRIFT

(11) **EP 2 627 828 B1**
(45) Veröffentlichungstag und Bekanntmachung des Hinweises auf die Patenterteilung: **11.01.2017**
(21) Anmeldenummer: 11817268.3
(22) Anmeldetag: 30.09.2011
(51) Int. Cl.: E01D 15/12, E01D 15/133, E04B 1/343, E04B 1/61

(54) **MODULARE BRÜCKE UND VERFAHREN ZUR VERBINDUNG VON BAUTEILEN EINER SOLCHEN BRÜCKE**
MODULAR BRIDGE AND METHOD FOR CONNECTING COMPONENTS OF SUCH A BRIDGE
PONT MODULAIRE ET PROCÉDÉ D'ASSEMBLAGE D'ÉLÉMENTS D'UN TEL PONT

(30) Priorität: 13.10.2010 DE 102010038165
(43) Veröffentlichungstag der Anmeldung: 21.08.2013
(73) Patentinhaber: Krauss-Maffei Wegmann GmbH & Co. KG, 80997 München (DE)
(72) Erfinder: BIERBRAUER, Kerstin, 80997 München (DE); DERNBACH, Thomas, 80997 München (DE)
(74) Vertreter: Feder Walter Ebert
(86) Internationale Anmeldenummer: PCT/DE2011/075238
(87) Internationale Veröffentlichungsnummer: WO 2012/052012

(56) Entgegenhaltungen:
- EP-A1- 0 623 724
- EP-A1- 0 685 600
- EP-A2- 0 135 987
- WO-A1-2006/047824
- DE-A1- 19 719 300
- GB-A- 902 945
- US-A- 3 969 862
- US-A1- 2007 028 533

## Beschreibung

Die Erfindung betrifft eine modulare verlegbare Brücke mit drei Bauteilen, wobei das zweite Bauteil und das dritte Bauteil Seitenelemente der Brücke sind und das erste Bauteil ein Querträger ist, der die Seitenelemente miteinander verbindet, wobei ein am ersten Bauteil angeordnetes Befestigungselement auf einem am zweiten Bauteil angeordneten Auflager aufliegt. Überdies betrifft die Erfindung ein Verfahren zur Verbindung von Bauteilen einer modularen verlegbaren Brücke mit drei Bauteilen, wobei das zweite Bauteil und das dritte Bauteil Seitenelemente der Brücke werden und das erste Bauteil ein Querträger wird, der die Seitenelemente miteinander verbindet, wobei am ersten Bauteil ein Befestigungselement angeordnet ist, das auf einem an einem zweiten Bauteil angeordneten Auflager aufgelegt wird.

Bauteilverbindungen werden in vielen Bereichen der Technik eingesetzt. Bekannte Verbindungen sind beispielsweise Hakenverbindungen, bei denen ein hakenförmiges Befestigungselement auf ein Auflager aufgelegt wird.

Zur Verriegelung von Bauteilverbindungen ist es im Allgemeinen bekannt, separate Verriegelungselemente, insbesondere Schrauben oder Bolzen, vorzusehen, die z.B. im Verbindungsbereich der Bauteile eingeschraubt oder eingesteckt werden können.

Im Stand der Technik sind verlegbare Brücken bekannt, die mehrere tragende Bauteile aufweisen, welche nach Art einer modularen Trägerkonstruktion miteinander verbunden sind. Eine derartige Brücke wird in der DE 197 19 300 A1 beschrieben. Als Trägerelemente weist diese Brücke plattenförmige Seitenelemente sowie plattenförmige Querelemente zur Verbindung der Seitenelemente auf. Im Verbindungsbereich des Queretements mit dem Seitenelement ist ein separater Bolzen als Verriegelungselement für die Verriegelung des Seitenelements mit dem Querelement vorgesehen.

Bei den bekannten Bauteilverbindungen, wie auch bei der bekannten Brücke, ist es nachteilig, dass neben den Bauteilen auch noch zumeist sogar eine Vielzahl an Verriegelungselementen vorgehalten werden müssen.

Aufgabe der Erfindung ist es, eine Verbindung von Bauteilen einer modularen verlegbaren Brücke anzugeben, die ein Verriegeln der Bauteile in einfacher Weise ermöglicht.

Bei einer eingangs genannten modularen verlegbaren Brücke wird die oben genannte Aufgabe dadurch gelöst, dass das zweite Bauteil aus einer Offenstellung, in der das Befestigungselement auf das Auflager auflegbar ist, in eine Verriegelungsstellung verschwenkbar ist, in der ein am zweiten Bauteil angeordnetes Verriegelungselement das Befestigungselement verriegelt, dass die Schwenkachse des zweiten Bauteils konzentrisch zu einer Innenrundung des Befestigungselements und/oder einer Außenrundung des Befestigungselements verläuft und dass die Kontur des Befestigungselements an die Kontur des Auflagers und/oder an die Kontur des Verriegelungselements angepasst ist.

Das erste Bauteil kann in der Offenstellung des zweiten Bauteils mit dem zweiten Bauteil verbunden werden und durch Verschwenken des zweiten Bauteils mit diesem verriegelt werden. In der Verriegelungsstellung ist das erste Bauteil mit dem zweiten Bauteil verriegelt. Dadurch, dass das zweite Bauteil in die Verriegelungsstellung verschwenkbar ist, sind bevorzugt keine losen Teile zum Verriegeln der Bauteile erforderlich.

Das Befestigungselement ist bevorzugt als fester Bestandteil des ersten Bauteils ausgebildet. Das Befestigungselement kann einstückig an dem ersten Bauteil angeordnet, insbesondere angeformt sein. Weiter bevorzugt sind das Auflager und/oder das Verriegelungselement als fester Bestandteil des zweiten Bauteils ausgebildet. Das Auflager und/oder das Verriegelungselement können einstückig an dem zweiten Bauteil angeordnet sein. Bei einer festen, nicht lösbaren Verbindung der genannten Elemente mit den jeweiligen Bauteilen sind keine losen Verriegelungselemente erforderlich, um das erste Bauteil mit dem zweiten Bauteil zu verriegeln.

Mittels des Befestigungselements und des Auflagers kann das erste Bauteil mit dem zweiten Bauteil verbunden werden. Um die beiden miteinander verbundenen Bauteile zudem zu verriegeln, ist das Verriegelungselement erforderlich. Im Folgenden werden neben vorteilhaften Ausgestaltungen der Verbindung mittels des Befestigungselements und des Auflagers auch Ausgestaltungen der Verriegelungen der beiden Bauteile beschrieben:

In einer bevorzugten Ausgestaltung hintergreift das Befestigungselement das Auflager. Das Befestigungselement kann derart ausgebildet sein, dass es sich von einer Seite des Auflagers über das Auflager erstreckt und eine Krümmung oder Abwinklung im Bereich der gegenüberliegenden Seite des Auflagers aufweist, der das Auflager nach Art eines Hakens zumindest teilweise umgreift. Das Auflager kann mit dem Befestigungselement sowohl auf einer Auflageseite des zweiten Bauteils als auch auf einer weiteren Seite des zweiten Bauteils in Kontakt stehen. Die weitere Seite des zweiten Bauteils kann eine von dem ersten Bauteil abgewandte Seite darstellen. Das Befestigungselement kann beispielsweise als Klaue ausgebildet sein und/oder formschlüssig auf dem Auflager aufliegen. Überdies kann das Befestigungselement nach Art eines Schwanenhalses aus dem ersten Bauteil auskragen.

In einer weiteren bevorzugten Ausgestaltung der Erfindung liegt das Befestigungselement derart auf dem Auflager auf, dass eine Bewegung des ersten Bauteils in einer horizontalen Richtung begrenzt ist. Die Bewegung des ersten Bauteils kann in einer Richtung begrenzt sein, die im Wesentlichen senkrecht zu der Richtung orientiert ist, in der das erste Bauteil auf das zweite Bauteil auflegbar ist. Ferner kann die Bewegung des ersten Bauteils in einer Richtung in der Auflageebene beschränkt sein. Durch eine Begrenzung der Bewegung in einer horizontalen Richtung kann die Bewegbarkeit des ersten Bauteils gegenüber dem zweiten Bauteil in einer ersten Richtung blockiert werden.

Besonders vorteilhaft ist eine Ausgestaltung, bei der eine Bewegung des Befestigungselements in Richtung parallel zur Schwenkachse des zweiten Bauteils durch am zweiten Bauteil angeordnete Anschläge begrenzt ist. Das Auflager kann seitlich angeordnete Anschläge aufweisen, durch die die Bewegung des aufgelegten Befestigungselements in der Auflageebene begrenzbar ist.

In einer weiteren vorteilhaften Ausgestaltung wirkt das Verriegelungselement derart mit dem Befestigungselement zusammen, dass eine Bewegung des ersten Bauteils in vertikaler Richtung begrenzt ist. Die vertikale Richtung kann die Richtung sein, aus der das Befestigungselement auf das Auflager auflegbar ist. Durch das Verriegelungselement kann das Aufnehmen des ersten Bauteils in einer Richtung entgegen der Auflegerichtung blockiert werden. In der Verriegelungsstellung kann das erste Bauteil nicht mehr von dem Auflager angehoben werden, das erste Bauteil ist mittels des Verriegelungselements mit dem zweiten Bauteil verriegelt.

Das zweite Bauteil kann eine Ausnehmung oder Aussparung aufweisen, die eine Öffnung zum Einlegen des Befestigungselements bildet. Das Auflager kann in der Ausnehmung angeordnet sein. In einer konstruktiven Ausgestaltung ist das Verriegelungselement als Innenabschnitt einer Ausnehmung ausgestaltet. In der Offenstellung kann die Ausnehmung zum Einführen des Befestigungselements freigegeben sein. Zum Verbinden der Bauteile kann das Befestigungselement auf das Auflager aufgelegt werden. Der dem Auflager gegenüberliegende Innenabschnitt der Ausnehmung kann als Verriegelungselement ausgestaltet sein. Beim Verschwenken des zweiten Bauteils aus der Offenstellung in die Verriegelungsstellung kann das Verriegelungselement über das auf dem Auflager aufliegende Befestigungselement verschwenkt werden. Zur Verriegelung kann das Befestigungselement zwischen dem Auflager und dem Verriegelungselement eingeschlossen werden, wobei der Innenabschnitt der Ausnehmung eine Bewegung des Befestigungselements entgegen der Auflegerichtung blockiert. Überdies kann die Ausnehmung einen weiteren Innenabschnitt aufweisen, der als Innenanschlag für die Stirnseite des ersten Bauteils wirkt. Nach dem Verschwenken kann die Bewegung des Befestigungselements durch den Innenanschlag begrenzt werden.

Bevorzugt ist zwischen dem ersten Bauteil und dem zweiten Bauteil ein Sicherungselement zur Verriegelung der Schwenkbewegung angeordnet. Durch das Sicherungselement kann die Stellung des zweiten Bauteils gegenüber dem ersten Bauteil fixiert werden. Das zweite Bauteil kann in der Verriegelungsstellung blockiert werden. Mittels des Sicherungselements kann das Verschwenken des zweiten Bauteils aus der Verriegelungsstellung in eine Offenstellung verhindert werden. Das Sicherungselement kann direkt oder über weitere Bauteile mit dem ersten und dem zweiten Bauteil verbunden sein. Insbesondere kann ein Sicherungselement zur Verriegelung der Schwenkbewegung mehrerer, miteinander verbundener, zweiter Bauteile zwischen einem zweiten Bauteil und dem ersten Bauteil angeordnet sein.

Wenn das Befestigungselement auf das Auflager aufgelegt ist, kann das zweite Bauteil derart verschwenkt werden, dass das fest mit dem zweiten Bauteil verbundene Auflager unter dem Befestigungselement verschwenkt wird und/oder das fest mit dem zweiten Bauteil verbundene Verriegelungselement über das Befestigungselement verschwenkt wird. Dabei ist es vorteilhaft, wenn die Ausführung des Befestigungselements sowohl auf die Ausgestaltung des Auflagers als auch auf die Ausgestaltung des Verriegelungselements angepasst ist. Dadurch kann das Befestigungselement auf dem Auflager derart gelagert werden, dass beispielsweise ein Verschwenken des zweiten Bauteils ohne zu verhaken ermöglicht wird. Weitere vorteilhafte Ausgestaltungen in Bezug auf die gegenseitige Anpassung der Bauteile werden nachfolgend beschrieben:

Die Kontur des Befestigungselements ist an die Kontur des Auflagers und/oder an die Kontur des Verriegelungselements angepasst. Durch die Anpassung der Konturen des Befestigungselements und des Auflagers kann eine formschlüssige Verbindung des Befestigungselements mit dem Auflager erzielt werden. Eine Anpassung der Konturen des Befestigungselements und des Verriegelungselements ermöglicht eine formschlüssige Verbindung von Befestigungselement und Verriegelungselement. Die Konturen können ferner derart aneinander angepasst sein, dass das erste Bauteil beim Verschwenken des zweiten Bauteils in eine Öffnung oder Ausnehmung des zweiten Bauteils eintreten kann, wenn das Befestigungselement auf dem Auflager aufliegt.

Ferner verläuft die Schwenkachse des zweiten Bauteils konzentrisch zu einer Innenrundung des Befestigungselements und/oder einer Außenrundung des Befestigungselements. Wenn die Schwenkachse mit dem Mittelpunkt der Innenrundung des Befestigungselements zusammenfällt, kann das Auflager unter dem aufliegenden Befestigungselement verschwenkt werden, da die Außenkontur des Auflagers an der Innenrundung des Befestigungselements entlanggleiten kann. Ferner kann bei einem zweiten Bauteil, bei dem die Schwenkachse mit dem Mittelpunkt der Außenrundung des Befestigungselements zusammenfällt, das Verriegelungselement über das Befestigungselement verschwenkt werden, da das Verriegelungselements beim Verschwenken um die Außenrundung des Befestigungselements bewegt werden kann. Der konzentrische Verlauf der Rundungen ermöglicht somit das Verschwenken des zweiten Bauteils über das Befestigungselement aus der Offenstellung in die Verriegelungsstellung.

In einer weiteren konstruktiven Ausgestaltung weist das Befestigungselement eine Innenrundung auf, deren Krümmung konzentrisch zur Krümmung einer Rundfläche des Auflagers verläuft. Dadurch kann das Befestigungselement formschlüssig auf dem Auflager aufgelegt werden.

Ferner ist es konstruktiv vorteilhaft, wenn das Verriegelungselement eine Rundfläche aufweist, deren Krümmung konzentrisch zur Krümmung einer Außenrundung des Befestigungselements verläuft. Dadurch kann das Verriegelungselement in eine Verriegelungsstellung verschwenkt werden, in der das Verriegelungselement das Befestigungselement formschlüssig verriegelt.

Im Folgenden werden weitere Ausgestaltungen der Erfindung hinsichtlich des Aufbaus des ersten Bauteils im Bereich des Befestigungselements beschrieben:

Es ist vorteilhaft, wenn das Befestigungselement endseitig am ersten Bauteil angeordnet ist. Dadurch kann eine Verbindung der beiden Bauteile im Bereich des Endes des ersten Bauteils ermöglicht werden. Das erste Bauteil kann insbesondere zwei Enden aufweisen, an denen Befestigungselemente angeordnet sind. Zwischen den beiden Enden des ersten Bauteils kann ein länglicher Körper angeordnet sein. Der Körper kann als länglicher Träger ausgebildet sein, auf den weitere Bauteile, insbesondere quer zu dem Träger, auflegbar sind. Das Befestigungselement kann einstückig mit dem ersten Bauteil verbunden sein.

Überdies ist es vorteilhaft, wenn das erste Bauteil an einem Ende mehrere parallel angeordnete Befestigungselemente aufweist. Die Befestigungselemente können nach Art einer Gabel angeordnet sein. Im Bereich zwischen den Befestigungselementen kann eine Aussparung, insbesondere eine Nut, angeordnet sein. In die Aussparung des ersten Bauteils kann eine Nase des zweiten Bauteils eingreifen, die insbesondere als Anschlag ausgebildet ist. Durch einen Anschlag kann eine laterale Bewegung des ersten Bauteils gegenüber dem zweiten Bauteil begrenzt werden.

Neben den vorstehend beschriebenen Ausgestaltungen der Erfindung, die sich auf die zur Verbindung und/oder zur Verriegelung der Bauteile erforderlichen Elemente beziehen, können auch die nachfolgend aufgeführten Ausgestaltungen zur Anwendung kommen, die das Material der Bauteile sowie das Verschwenken des zweiten Bauteils betreffen:

Weiter bevorzugt besteht das erste Bauteil und/oder das zweite Bauteil aus einem Faserverbundwerkstoff. Durch die Verwendung eines Faserverbundwerkstoffs können die Bauteile ein geringes Gewicht bei hoher Stabilität aufweisen. Zudem kann eine verbesserte Dauerfestigkeit der Bauteile ermöglicht werden. Es kann eine verbesserte Handhabbarkeit der Bauteile ermöglicht werden. Beispielsweise können die Bauteile derart gestaltet sein, dass sie von einer Person alleine aufnehmbar sind. Ferner kann das Gewicht der Bauteile geringer als 75 kg, insbesondere geringer als 45 kg, bevorzugt geringer als 25 kg sein.

In einer konstruktiven Ausgestaltung der Erfindung beträgt der Schwenkwinkel zwischen Offenstellung und Verriegelungsstellung mindestens 30°, insbesondere mindestens 45°, bevorzugt mindestens 60°. Somit kann ein ausreichender Platz im Bereich oberhalb des Auflagers zum Auflegen des Befestigungselements in der Offenstellung freigegeben werden.

Gerüste, Gebäude, Dächer und Brückenbauwerke können als Trägerkonstruktionen ausgeführt werden, die mehrere miteinander verbundene, tragende Bauteile aufweisen. Bei einer Trägerkonstruktion nach Art eines Fachwerks sind die Bauteile als Stäbe, Stützen oder Rahmen ausgebildet. Ferner sind Trägerkonstruktionen bekannt, die im Gegensatz zu einem Fachwerk flächige, plattenförmige Bauteile aufweisen, wie dies beispielsweise in der bereits genannten DE 197 19 300 A1 beschrieben ist.

Unabhängig von den vorstehend genannten Unterschieden in der Ausführung der Bauteile ist es vorteilhaft, wenn die Trägerkonstruktion modular ausgebildet ist. Eine modulare Trägerkonstruktion weist nach Art eines Baukastens standardisierte Bauteile sowie Verbindungen auf. Die standardisierten Bauteile können kosteneffizient gefertigt werden. Ferner kann die Montage der Trägerkonstruktion durch standardisierte Verbindungen vereinfacht werden.

Bei einer modularen Trägerkonstruktion, insbesondere Brücke, sind das erste Bauteil und das zweite Bauteil als Trägerelemente über eine vorstehend beschriebene Bauteilverbindung verbunden.

Das erste Bauteil kann in der Offenstellung des zweiten Bauteils mit dem zweiten Bauteil verbunden werden und durch Verschwenken des zweiten Bauteils mit diesem verriegelt werden. In der Verriegelungsstellung ist das erste Bauteil mit dem zweiten Bauteil verriegelt. Dadurch, dass das zweite Bauteil in die Verriegelungsstellung verschwenkbar ist, sind keine losen Teile zum Verriegeln der Bauteile erforderlich.

In einer konstruktiven Ausgestaltung verbindet das erste Bauteil das zweite Bauteil mit einem dritten Bauteil, wobei das zweite Bauteil und das dritte Bauteil insbesondere identisch ausgestaltet sind. In der Trägerkonstruktion kann das erste Bauteil insbesondere in der Richtung belastet werden, in der es auf das zweite und dritte Bauteil aufgelegt ist.

In einer weiteren konstruktiven Ausgestaltung sind beidseitig am ersten Bauteil, insbesondere identische, Befestigungselemente angeordnet. Zwischen den beiden Seiten des ersten Bauteils, an denen Befestigungselemente angeordnet sind, kann ein Körper angeordnet sein.

Ferner kann es konstruktiv vorgesehen sein, dass das erste Bauteil zwischen den Befestigungselementen wannenförmig ausgestaltet ist. Das erste Bauteil kann derart gestaltet sein, dass es am Rand des Körpers zu den Befestigungselementen hin nach oben abknickt, insbesondere nach Art eines Schwanenhalses. Dadurch kann das erste Bauteil zwischen dem zweiten und dritten Bauteil eingehangen werden, wobei der Körper des ersten Bauteils in Höhe der oder unterhalb der Auflager der zweiten und dritten Bauteile angeordnet ist.

Neben der vorstehend beschriebenen Verbindung der ersten und zweiten Bauteile kann die Trägerkonstruktion auch Verbindungen zwischen den zweiten Bauteilen aufweisen. Auf diese Verbindung gleichartiger Bauteile untereinander soll nachfolgend eingegangen werden:

Bevorzugt ist das zweite Bauteil in Richtung der Schwenkachse mit einem weiteren, insbesondere identischen, Bauteil über eine Steckverbindung verbindbar. Durch eine Steckverbindung kann eine Kopplung des zweiten Bauteils mit einem weiteren Bauteil in Richtung der Schwenkachse ermöglicht werden.

Weiter bevorzugt weist die Steckverbindung einen Zapfen und eine Hülse auf, die konzentrisch zur Schwenkachse angeordnet sind. Dadurch kann das zweite Bauteil mit einem weiteren Bauteil verbunden werden und in dem verbundenen Zustand gegenüber dem ersten Bauteil verschwenkt werden. Der Zapfen und die Hülse können einstückig mit dem zweiten Bauteil verbunden sein.

Es ist besonders vorteilhaft, wenn die Steckverbindung das Schwenklager für das zweite Bauteil bildet. Das zweite Bauteil kann quer zu der Einsteckrichtung in das weitere Bauteil verschwenkt werden. Durch die Steckverbindung wird eine Kopplung des zweiten Bauteils mit dem weiteren Bauteil ermöglicht, wobei die beiden Bauteile gegeneinander verschwenkbar sind. Das gekoppelte zweite Bauteil kann durch die als Schwenklager wirkende Steckverbindung gegenüber dem ersten Bauteil aus der Offenstellung in die Verriegelungsstellung verschwenkt werden.

In einer weiteren Ausgestaltung sind am zweiten Bauteil, insbesondere stirnseitig, Mittel zur Verriegelung der Schwenkbewegung, insbesondere eine Bolzensicherung, angeordnet, die mit dem weiteren Bauteil zusammenwirken. Durch eine Verriegelung des zweiten Bauteils mit dem weiteren Bauteil kann eine Bewegung der Bauteile gegeneinander blockiert werden. Insbesondere können das zweite und das weitere Bauteil in der Verriegelungsstellung festgestellt werden. Überdies können mehrere miteinander verriegelte zweite Bauteile gemeinsam gegenüber einem unbeabsichtigten Verschwenken gesichert werden. Zu Sicherung kann zwischen einem zweiten Bauteil und einem ersten Bauteil ein Sicherungselement angeordnet sein, wodurch das Verschwenken einer Vielzahl miteinander verbundener zweiter Bauteile blockiert wird.

Ferner kann vorgesehen sein, dass die Steckverbindung über ein Lagesicherungselement gegen Zug sicherbar ist. Das Lagesicherungselement kann die Bewegung des zweiten Bauteils gegenüber dem weiteren Bauteil in Richtung entgegen der Einsteckrichtung der Steckverbindung blockieren. Dadurch kann das Lösen der Verbindung der beiden Elemente durch Zug verhindert werden.

Die vorstehend beschriebene modulare Trägerkonstruktion eignet sich besonders zur Konstruktion einer modularen, verlegbaren Brücke. Eine modulare, verlegbare Brücke wird üblicherweise in einem Zustand, in dem sie in ihre Bauteile zerlegt ist, an einen Einsatzort verbracht. Oftmals ist es erforderlich, dass die Brücke am Einsatzort in kurzer Zeit unter geringem Aufwand errichtet werden kann. Daher ist es bei einer derartigen Brücke erforderlich, dass die Bauteile in einfacher Weise verbunden und verriegelt werden können.

Bei einer eingangs genannten modularen verlegbaren Brücke sind das zweite Bauteil und das dritte Bauteil Seitenelemente der Brücke und ist das erste Bauteil ein Querträger, der die Seitenelemente miteinander verbindet, wobei die Bauteile über eine eingangs beschriebene Bauteilverbindung verbunden sind.

Der Querträger kann in der Offenstellung der Seitenelemente mit den Seitenelementen verbunden werden. Durch Verschwenken der Seitenelemente können diese Bauteile mit dem Querträger verriegelt werden. In der Verriegelungsstellung ist der Querträger mit den Seitenelementen verriegelt. Dadurch, dass die Seitenelemente in die Verriegelungsstellung verschwenkbar sind, sind keine losen Teile zum Verriegeln der Bauteile erforderlich.

In einer konstruktiven Ausgestaltung der Brücke sind zur Bildung eines Verkehrswegs auf den Querträgern Auflageelemente angeordnet. Durch die Auflageelemente kann eine Fahrfläche für Fahrzeuge und/oder eine Gehfläche für Fußgänger bereitgestellt werden.

Bevorzugt sind in Längsrichtung an den beiden Enden der Brücke Rampenelemente angeordnet, die über eine vorstehend beschriebene Bauteilverbindung mit den Seitenelementen verbunden sind. Die Rampenelemente können nach Art der Querträger mit den Seitenelementen verbindbar und verriegelbar sein.

Mittels der Rampenelemente kann das Befahren und/oder Betreten des Verkehrswegs der Brücke ermöglicht werden.

Bei einem eingangs genannten Verfahren zur Verbindung von Bauteilen einer modularen verlegbaren Brücke wird die oben genannte Aufgabe dadurch g e - l ö s t , dass das zweite Bauteil aus einer Offenstellung, in der das Befestigungselement auf das Auflager auflegbar ist, in eine Verriegelungsstellung verschwenkt wird, in der ein am zweiten Bauteil angeordnetes Verriegelungselement das Befestigungselement verriegelt, dass die Schwenkachse des zweiten Bauteils konzentrisch zu einer Innenrundung des Befestigungselements und/oder einer Außenrundung des Befestigungselements ausgerichtet wird und dass die Kontur des Befestigungselements an die Kontur des Auflagers und/oder an die Kontur des Verriegelungselements angepasst ist.

Das Verfahren wird beim Aufbau einer modularen, verlegbaren Brücke, angewendet. Das erste Bauteil kann in der Offenstellung des zweiten Bauteils mit dem zweiten Bauteil verbunden werden und durch Verschwenken des zweiten Bauteils mit diesem verriegelt werden. In der Verriegelungsstellung ist das erste Bauteil mit dem zweiten Bauteil verriegelt. Dadurch, dass das zweite Bauteil in die Verriegelungsstellung verschwenkbar ist, sind keine losen Teile zum Verriegeln der Bauteile erforderlich.

Bei dem erfindungsgemäßen Verfahren können ferner auch die im Zusammenhang mit der Bauteilverbindung beschriebenen vorteilhaften Ausgestaltungen zur Anwendung kommen.

Weitere Vorteile der Erfindung werden nachfolgend anhand der in den Figuren dargestellten Ausführungsbeispiele erläutert. Darin zeigen:
- Fig. 1: eine perspektivische Darstellung einer modularen Brücke;
- Fig. 2: eine Vorderansicht der Brücke aus Fig. 1;
- Fig. 3: eine Seitenansicht der Brücke aus Fig. 1;
- Fig. 4: eine Draufsicht der Brücke aus Fig. 1;
- Fig. 5: die Brücke aus Fig. 1 in einer Explosionszeichnung;
- Fig. 6: eine erste Ausführung des Querträgers aus Fig. 1 in einer seitlichen Darstellung;
- Fig. 7: der Querträger aus Fig. 6 in einer Draufsicht;
- Fig. 8: eine perspektivische Darstellung des Querträgers aus Fig. 6;
- Fig. 9: eine Schnittdarstellung des Querträgers aus der Fig. 6 im Bereich des Befestigungselements;
- Fig. 10: eine perspektivische Darstellung des Rampenelements aus Fig. 1;
- Fig. 11: eine Seitenansicht einer zweiten Ausgestaltung des Querträgers;
- Fig. 12: der Querträger aus Fig. 11 in einer Draufsicht;
- Fig. 13: der Querträger aus Fig. 11 in einer perspektivischen Darstellung;
- Fig. 14: das Auflageelement in einer Vorderansicht;
- Fig. 15: das Auflageelement aus Fig. 14 in einer Seitenansicht;
- Fig. 16: das Auflageelement aus Fig. 14 in einer Draufsicht;
- Fig. 17: das Auflageelement aus Fig. 14 in einer perspektivischen Darstellung;
- Fig. 18-19: eine dritte Ausgestaltung des Querträgers in Schnittdarstellungen;
- Fig. 20-21: eine vierte Ausgestaltung des Querträgers in Schnittdarstellungen;
- Fig. 22-23: eine fünfte Ausgestaltung des Querträgers in Schnittdarstellungen;
- Fig. 24: der Verbindungsbereich zweier Seitenelemente aus Fig. 1 in einer perspektivischen Darstellung;
- Fig. 25: das längsseitige Ende eines Seitenelements aus Fig. 1 in einer perspektivischen Darstellung;
- Fig. 26: das Sicherungselement aus Fig. 25 in einer perspektivischen Darstellung;
- Fig. 27-29: der Querträger und zwei Seitenelemente in einer perspektivischen Darstellung zur Veranschaulichung des Verbindungsund Verriegelungsvorgangs; und
- Fig. 30: das Seitenelement aus Fig. 1 in einer Schnittdarstellung.

In der Fig. 1 ist eine verlegbare Brücke 5 dargestellt, die als Beispiel für eine modulare Trägerkonstruktion ausführlich beschrieben wird. Die als Trogbrücke ausgestaltete Brücke 5 weist unterschiedliche Typen von tragenden Bauteilen 1, 2, 3, 20, 21 auf, die im Wesentlichen plattenförmig ausgestaltet sind. Die Bauteile 1, 2, 3, 20, 21 sind Bestandteile eines Baukastens, bei dem die Bauteile eines Typs identisch ausgebildet sind und daher gegeneinander vertauscht werden können.

Die modulare Brücke 5 kann als temporäres Brückenbauwerk eingesetzt werden, welches in seine Bauteile 1, 2, 3, 20, 21 zerlegt zu seinem Einsatzort verbracht wird. Am Einsatzort können die Bauteile 1, 2, 3, 20, 21 dann manuell miteinander verbunden werden. Die Brücke 5 kann aufgrund ihrer Modularität sowie der Ausgestaltung der Bauteile 1, 2, 3, 20, 21 in einfacher Weise errichtet werden. Ferner kann die Brücke 5 - je nach Bedarf - in einer beliebigen Länge bereitgestellt werden. Infolgedessen können insbesondere Flüsse oder Gräben mittels der Brücke 5 in kurzer Zeit überbrückt werden. Die Brücke 5 stellt einen Verkehrsweg zur Querung der Brücke 5 in Längsrichtung L bereit, der gleichermaßen von Fahrzeugen und von Personen benutzt werden kann.

In Längsrichtung L weist die Brücke 5 als tragende Bauteile die in Längsrichtung L verbundenen Seitenelemente 2, 3 auf, vgl. Fig. 2. Die tragenden Bauteile in Querrichtung Q werden von Querträgern 1 gebildet, die voneinander beabstandet sind, vgl. Fig. 1. Die Querträger 1 als erste Bauteile sind mit den Seitenelementen 2, 3 als zweite Bauteile mittels einer erfindungsgemäßen Bauteilverbindung 12 verbunden, die im weiteren Text näher beschrieben wird.

Im Bereich der längsseitigen Enden der Brücke 5 sind in Querrichtung Q als Rampenelemente 21 ausgebildete Träger angeordnet, die den Fahrzeugen und Personen den Zugang zur Verkehrsfläche erleichtern. Diese Rampenelemente 21 sind mit den Seitenelementen 2, 3 ebenfalls über eine erfindungsgemäße Bauteilverbindung 12' verbunden und liegen auf den endseitigen Querträgern 1 auf.

Der sich in Längsrichtung L erstreckende Verkehrsweg wird durch die auf den Querträgern 1 angeordneten Auflageelemente 20 gebildet. Die Auflageelemente 20 sind plattenförmig ausgebildet und können die bei der Überquerung der Brücke 1 orthogonal auf sie ausgeübten Kräfte aufnehmen. Darüber hinaus können die Auflageelemente 20 auch durch Kräfte belastet werden, die in ihrer Ebene wirken. Die Auflageelemente 20 können die Brücke somit nach Art eines Windverbandes gegen Verzerrungen aussteifen.

Die Auflageelemente 20 sind auf die Querträger 1 aufgelegt und bilden zwei in Längsrichtung L der Brücke 5 durchgängige Flächen, die insbesondere als Fahrfläche für ein Fahrzeug geeignet sind, vgl. Fig. 4. Der Abstand der Auflageelemente 20 ist an die durchschnittliche Spurbreite eines Straßen-Fahrzeugs angepasst. Um das Gewicht der Brücke 5 gering zu halten, sind die Auflageelemente 20 in Querrichtung voneinander beabstandet, sodass sich zwischen den beiden durch die Auflageelemente 20 gebildeten Spuren der Brücke 5 ist ein materialfreier Zwischenraum befindet, der optional abgedeckt werden kann, um ein sicheres Überqueren der Brücke 5 auch für Fußgänger zu ermöglichen. Die Abdeckung kann beispielsweise durch einen Gitterrost erfolgen. Zur weiteren Reduktion des Gewichts sind die in Längsrichtung L aneinander anstoßenden Auflageelemente 20 ferner auch von den Seitenelementen 2, 3 beabstandet, vgl. Fig. 1 und Fig. 4.

Die modulare Brücke 5 kann in einfacher Weise aus den Bauteilen 1, 2, 3, 20, 21 zusammengebaut werden, da die Verbindungsmittel zum Verbinden der Bauteile 1, 2, 3, 20, 21 feste Bestandteile der jeweiligen Bauteile 1, 2, 3, 20, 21 sind. Somit sind keine weiteren, losen Verbindungsmittel zum Verbinden der Bauelemente 1, 2, 3, 20, 21 erforderlich.

Die Bauteile 1, 2, 3, 20, 21 der Brücke 5 sind überdies aus einem Faserverbundwerkstoff hergestellt, wodurch sie ein geringes Gewicht, das insbesondere geringer als 25 kg ist, aufweisen. Die Bauteile 1, 2, 3, 20, 21 können daher von einer Person allein gehalten und an der Brücke 5 montiert werden.

Bei der Montage der Brücke 5 ist es vorteilhaft, wenn die Brücke 5 segmentweise aufgebaut wird. Ein Segment 53 der Brücke 5 weist zwei gegenüberliegende Seitenelemente 2, 3, einen Querträger 1 sowie zwei Auflageelemente 20 auf, vgl. Fig. 5. An die bereits aufgebauten Segmente 53 einer Brücke 5 kann ein weiteres Segment 53 angeschlossen werden, indem zuerst die Seitenelemente 2,3 mit den bereits aufgebauten Seitenelementen 2,3 verbunden werden. In einem weiteren Schritt wird der Querträger 1 mit den Seitenelementen 2, 3 des anzufügenden Segments 53 verbunden und verriegelt. Abschließend werden die Auflageelemente 20 zur Bildung eines Verkehrsweges auf die Querträger 1 aufgelegt.

Alternativ können die Segmente 53 auch vorgefertigt werden. Dazu werden zuerst die Seitenelemente 2,3 mit dem Querträger 1 verbunden und verriegelt. In einem zweiten Schritt werden die Seitenelemente 2, 3 des vorgefertigten Segments 53 dann mit den Seitenelementen 2, 3 eines bereits mit der Brücke 5 verbundenen Segments 53 verbunden und verriegelt. Die Auflageelemente 21 können entweder vor oder nach dem Verbinden der Segmente 53 mit den Querträgern 1 verbunden werden.

Ferner kann bei der Montage der Brücke 5 ein Taktschiebeverfahren zum Einsatz kommen, bei dem die Segmente 53 auf einer Seite des Hindernisses vorgefertigt sowie miteinander verbunden und verriegelt werden. Die aufgebauten Segmente 53 werden segmentweise über das Hindernis geschoben. Um die beim Verschieben der aufgebauten Segmente 53 über das Hindernis auftretenden Kragmomente zu reduzieren, wird an dem vordersten Segment 53 ein Vorbauschnabel angeordnet, der die aufgebauten Segmente 53 beim Erreichen der anderen Seite des Hindernisses abstützen kann.

Im Folgenden soll auf die unterschiedlichen Bauteilverbindungen zwischen den Bauteilen 1, 2, 3, 20, 21 eingegangen werden. Zuerst wird die erfindungsgemäße Bauteilverbindung 12, 12' zwischen den Seitenelementen 2,3 und den Querträgern 1 bzw. den Rampenelementen 21 beschrieben. Dann wird ergänzend auf die Verbindung der Seitenelemente 2,3 in Längsrichtung L eingegangen. Abschließend wird in Ergänzung die Verbindung der Auflageelemente 20 in Längsrichtung L miteinander und mit den Querträgern 1 beschrieben.

Anhand der Fig. 6 bis Fig. 9 und der Fig. 27 bis Fig. 30 wird im Folgenden die erfindungsgemäße Bauteilverbindung 12 zwischen den Seitenelementen 2, 3 und den Querträgern 1 beschrieben. Die Bauteilverbindung 12' zwischen den Seitenelementen 2,3 und den Rampenelementen 21 erfolgt in analoger Weise.

Der in den Fig. 6 bis 8 dargestellte Querträger 1 ist als längliches, im Wesentlichen plattenförmiges Bauteil ausgebildet. Der Querträger 1 weist einen Körper 30 auf, an dessen sich gegenüberliegenden Enden Befestigungselemente 6 angeordnet sind. Die Befestigungselemente 6 sind mittels eines Schwanenhalses 29 mit dem Körper 30 verbunden, so dass sich ein wannenförmiger Querschnitt des Querträgers 1 ergibt, vgl. Fig. 6. An den verbindungsseitigen Enden des Querträgers 1 sind jeweils zwei parallel angeordnete Befestigungselemente 6 vorgesehen, die durch eine Nut 26 voneinander getrennt sind, vgl. Fig. 7.

Die plattenförmigen Seitenelemente 2, 3 sind zum Verbinden und Verriegeln mit den Querträgern 1 um eine in Längsrichtung L verlaufende, horizontale Schwenkachse S schwenkbar ausgestaltet, vgl. Fig. 1. Die Seitenelemente 2, 3 können somit einzeln oder auch in Verbindung mit den jeweils angrenzenden Seitenelementen 2, 3 gegenüber den Querträgern 1 und den Rampenelementen 21 um einen Schwenkwinkel W verschwenkt werden, vgl. Fig. 2. Der Schwenkwinkel W beträgt mindestens 30°, insbesondere mindestens 45°, bevorzugt mindestens 60°.

Wie in der Fig. 9 dargestellt, kann das Befestigungselement 6, 6' entgegen einer vertikalen Richtung V auf ein Auflager 7, 7' aufgelegt werden, welches an dem Seitenelement 2, 3 angeordnet ist. Das Auflager 7, 7' an dem Seitenelement 2, 3 weist eine Innenrundung 33 auf, die konzentrisch zu der Schwenkachse S des Seitenelements 2,3 verläuft. Ferner weist die Kontur des Befestigungselements 6, 6' eine Innenrundung 33 auf, die an die Innenrundung 33 des Auflagers 7, 7' angepasst ist.

Das Befestigungselement 6, 6' ist derart gemäß Fig. 9 ausgebildet, dass es das Auflager 7, 7' hintergreift. Das Befestigungselement 6, 6' erstreckt sich entgegen der horizontalen Richtung H über das Auflager 7, 7' und knickt nach Art einer Klaue im Bereich einer Krümmung 31 des Auflagers 7, 7' ab. Durch die Hintergreifung 34 kann nach dem Auflegen des Befestigungselements 6, 6' auf das Auflager 7, 7' eine Bewegung in horizontaler Richtung H blockiert werden.

Wie in der Fig. 30 dargestellt, ist das Auflager als Innenabschnitt einer Ausnehmung 10, 10' an dem Seitenelement 2, 3 ausgebildet. Das Auflager 7, 7' befindet sich im unteren Bereich der Ausnehmung 10, 10'. Im hinteren Bereich ist die Ausnehmung 10, 10' durch eine Rückwand 54 begrenzt. Alternativ kann die Ausnehmung 10, 10' im hinteren Bereich eine Öffnung aufweisen. Im oberen Bereich der Ausnehmung 10, 10' ist ein Verriegelungselement 8, 8' mit einer Rundfläche 25 vorgesehen, mittels dem das Befestigungselement 6, 6' mit dem Auflager 7, 7' verriegelt werden kann. Auch das Verriegelungselement 8, 8' ist als Innenabschnitt 51 der Ausnehmung 10, 10' ausgebildet. Die Kontur des Verriegelungselements 8, 8' ist derart an die Kontur des Befestigungselements 6, 6' angepasst, dass das Verriegelungselement 8, 8' in den Bereich oberhalb des Befestigungselements 6, 6' verschwenkt werden kann. Dazu ist die Krümmung der der Rundfläche 52 konzentrisch zur Krümmung der Außenrundung 32 des Befestigungselements 6, 6' ausgebildet, vgl. Fig. 9.

Ferner ist in der Fig. 24 die Ausnehmung 10' dargestellt. Die Ausnehmung 10' weist ebenso wie die Ausnehmung 10 einen seitlich des Auflagers 7, 7' angeordneten Anschlag 9 auf. Der Anschlag 9 wird durch einen als Anschlagsfläche 37 ausgebildeten Innenabschnitt der Ausnehmung 10, 10' gebildet. Mittels des Anschlags 9 kann eine Bewegung des auf dem Auflager 7, 7' aufliegenden Querträgers 1 in einer Richtung parallel zur Schwenkachse S begrenzt werden.

Da das Auflager 7, 7' und das Verriegelungselement 8, 8' einstückig an dem Seitenelement 2,3 angeordnet sind, kann das Verbinden und Verriegeln der Bauteile 1, 2, 3, 21 ohne lose Teile erfolgen. Ein Verfahren zum Verbinden und Verriegeln des Querträgers 1 mit dem Seitenelement 2, 3 soll im Folgenden anhand der Fig. 27 bis 29 beschrieben werden. Das Verfahren ist in gleicher Weise auch zum Verbinden und Verriegeln des Rampenelements 21 mit dem Seitenelement 2,3 geeignet:

Zum erfindungsgemäßen Verbinden des Querträgers 1 mit dem Seitenelement 2, 3 werden die Befestigungselemente 6 des Querträgers 1 auf das Auflager 7 des Seitenelements 2, 3 aufgelegt. Dabei befindet sich das Seitenelement 2, 3 in einer Offenstellung, in der es gegenüber der vertikalen Richtung V um einen Schwenkwinkel W verschwenkt ist, vgl. auch Fig. 2. Beim Auflegen greifen die Befestigungselemente 6 in die Ausnehmung 10 ein. Zugleich greift eine an dem Seitenelement 2, 3 angeordnete Nase 10 in die Nut 26 zwischen den Befestigungselementen 6 des Querträgers 1 ein. Die Nase 10 wirkt als Anschlag für die Befestigungselemente 6. Dadurch kann eine Bewegung des Querträgers 1 in Längsrichtung L und in Querrichtung Q begrenzt werden. Zudem können an dem Querträger 1 weitere Elemente angeordnet sein, die eine Verdrehung und/oder Verkippung des Querträgers 1 in der aus der Längsrichtung L und der Querrichtung Q gebildeten horizontalen Ebene begrenzen.

Der verbundene Zustand, in dem die Befestigungselemente 6 auf den Auflagern 7 aufliegen, ist in der Fig. 28 dargestellt. Die Befestigungselemente 6 befinden sich innerhalb der Ausnehmungen 10. Die Verriegelungselemente 8 befinden sich in einer gegenüber dem Querträger 1 verschwenkten Stellung seitlich der Befestigungselemente 6.

Zum Verriegeln der Seitenelemente 2 und 3 mit dem Querträger 1 werden die Seitenelemente 2, 3 aus der Offenstellung, vgl. Fig. 28, in eine Verriegelungsstellung verschwenkt, in der sie im Wesentlichen parallel zur der vertikalen Richtung V orientiert sind, vgl. Fig 29. Dabei wird das Verriegelungselement 8 in den Bereich oberhalb des Befestigungselements 6 verschwenkt, so dass eine Bewegung des Befestigungselements 6 in vertikaler Richtung V begrenzt wird. Die Bauteile 1 und 2 sowie 3 sind im Bereich der Bauteilverbindung 12 miteinander verriegelt, vgl. Fig. 29.

Um eine Schwenkbewegung der Seitenelemente 2, 3 zu blockieren, können die Seitenelemente 2, 3 verriegelt werden. Dazu ist im Bereich der Enden der Brücke 5 ein Sicherungselement 11 zwischen dem endseitigen Seitenelement 2, 3 und dem jeweiligen Rampenelement 21 angeordnet.

Eine Detaildarstellung dieses Sicherungselements 11 ist in der Fig. 26 dargestellt. Das längliche Sicherungselement 11 weist an seinen Enden jeweils einen senkrecht abgewinkelten Bolzen 43, 44 auf, wobei die Bolzen 43, 44 in entgegengesetzte Richtungen weisen. Der Bolzen 44 ist mit einem an dem Rampenelement 21 angeordneten Verbindungselement 36 verbunden, das nach Art einer Hülse ausgebildet ist, vgl. Fig. 25. Der Bolzen 44 kann in Längsrichtung L in das Verbindungselement 36 eingesteckt werden.

An dem anderen Ende ist das Sicherungselement 11 mittels des Bolzens 43 mit einem Abschlusselement 22 verbunden, welches mit dem Seitenelement 2,3 über ein Verbindungselement 41 gekoppelt ist. Dazu kann der Bolzen 43 in eine Öffnung in dem Abschlusselement 22 in Längsrichtung L eingesteckt werden.

Mittels dieser Sicherung kann ein unbeabsichtigtes Verschwenken der Seitenelemente 2, 3 verhindert werden. Wie im weiteren Text noch dargestellt werden wird, sind die Seitenelemente 2, 3 ferner auch in Längsrichtung L verriegelbar. Infolgedessen ist zur Verriegelung der Schwenkbewegung der miteinander verriegelten Seitenelemente 2, 3 nur ein jeweils am Ende der Brücke 5 angeordnetes Sicherungselement 11 erforderlich.

Im Folgenden soll zur Vervollständigung der Beschreibung der Trägerkonstruktion anhand der Darstellung in der Fig. 24 auf die vorteilhafte und bevorzugte Verbindung der Seitenelemente 2, 3 miteinander eingegangen werden:

In Längsrichtung L der Brücke 5 können die Seitenelemente 2, 3 über Steckverbindungen 13 miteinander verbunden werden. Im Bereich des Untergurts der Seitenelemente 2,3 weisen diese jeweils an einer Stirnseite einen Zapfen 14 und an der gegenüberliegenden Seite eine Hülse 13 auf. Sowohl der Zapfen 14 als auch die Hülse 13 sind konzentrisch zur Schwenkachse S angeordnet. Der in die Hülse 13 eingesteckte Zapfen 14 kann gedreht werden. Der Zapfen 14 ist fest mit dem jeweiligen Seitenelement 2, 3 verbunden. Somit kann die Steckverbindung 13 das Schwenklager für das Seitenelement 2, 3 bilden. Die Seitenelemente 2,3 können mittels dieses Schwenklagers gegeneinander verschwenkt werden.

Um die Steckverbindung zu verriegeln, ist im Bereich der Hülse 15 ist ein Lagesicherungselement 16 vorgesehen, welches durch eine Öffnung 38 im Zapfen 14 gesteckt werden kann. Bei verriegelter Steckverbindung 13 ist kein Verschwenken der miteinander verbundenen Seitenelemente 2,3 gegeneinander mehr möglich. Die Seitenelemente 2,3, sind durch das Lagesicherungselement 16 sowohl hinsichtlich der Steckverbindung 13 als auch hinsichtlich der Verschwenkbarkeit gegenüber der angrenzenden Seitenelemente 2, 3 verriegelbar. Das Lagesicherungselement 16 weist ferner eine Öffnung 19.1 auf, in die ein Sicherungsstift einsteckbar ist. Mittels eines Sicherungsstifts kann das Lagesicherungselement 16 in der verriegelnden Stellung gehalten werden.

Die Brücke 5 ist bei der Montage und dem Überfahren im Bereich des Obergurts und Untergurts jeweils unterschiedlichen Beanspruchungen ausgesetzt. Daher ist es erforderlich, dass die die Brücke 5 in Längsrichtung L Druck- und Zugkräfte aufnehmen kann. Dazu weist die Stirnseite des Seitenelements 2, 3 eine Bolzensicherung 17 auf, die im Bereich des Obergurts der Seitenelemente 2, 3 angeordnet ist. Mittels der Bolzensicherung 17 können miteinander verbundene Seitenelemente 2, 3 zusätzlich miteinander verriegelt werden. Die Seitenelemente 2, 3 können somit gegen Zug und Druck gesichert werden. Die Bolzensicherung 17 weist einen Bolzen 39 auf, der durch das Verriegelungselement 40.1 an der Stirnseite des einen Seitenelements 2,3 und durch das Verriegelungselement 40.2 an der Stirnseite des anderen Seitenelements 2, 3 gesteckt werden kann. Der Bolzen 39 weist ferner eine Öffnung 19.2 auf, in die ein Sicherungsbolzen einsteckbar ist. Mittels eines Sicherungsbolzens kann der Bolzen 39 in der verriegelnden Stellung gehalten werden.

Durch die erfindungsgemäße Verbindung der Querträger 1 mit den Seitenelementen 2, 3 kann ein Grundgerüst für die Brücke bereitgestellt werden. Um die Brücke mit einem Verkehrsweg zum Befahren oder Begehen der Brücke auszurüsten, können überdies die Auflageelemente 20 als Fahrbahntafeln mit den Querträgern 1 verbunden werden. Unter Verwendung der oben beschriebenen und in den Fig. 6 bis 8 gezeigten Ausgestaltung eines Querträgers 1 können die Auflageelemente 20 im Bereich des Körpers 30 des Querträgers 1 lose aufgelegt werden. Alternativ können an dem Querträger 1 aber auch Verbindungsmittel vorgesehen sein, die eine verriegelnde Verbindung der Auflageelemente 20 mit den Querträgern ermöglichen. Eine derartige Verbindung soll im Folgenden beschrieben werden:

In den Fig. 11 bis 13 ist eine zweite Ausgestaltung des Querträgers 1 dargestellt. An dem Querträger 1 sind in Längsrichtung L voneinander beabstandet zwei Verbindungselemente 46 angeordnet, welche jeweils eine Feder 23 aufweisen. Die Feder 23 weist eine Länge E auf, die im Wesentlichen der Breite B der Auflageelemente 20 entspricht, vgl. Fig. 16. Die Feder 23 kann die Bewegung der Auflageelemente 20 in Längsrichtung L begrenzen. An den Enden der Feder 23 sind jeweils Seitenanschläge 24.1 angeordnet, durch die eine Bewegung der mit dem Querträger 1 verbundenen Auflageelemente 20 in Querrichtung Q begrenzt werden kann.

Die Verbindungselemente 46 sind einstückig an dem Querträger 1 angeformt. Dadurch kann der Montageaufwand zum Verbinden der Auflageelemente 20 mit den Querträgern 1 verringert werden. Alternativ können die Verbindungselemente 46 aber auch fest oder lösbar, z.B. über eine Schraubverbindung, mit dem Querträger 1 verbunden sein.

Die Ausgestaltung der Auflageelemente 20 ist den Fig. 14 bis 17 zu entnehmen. Im Bereich der Stirnseiten der Auflageelemente 20 ist jeweils ein einstückig mit dem Auflageelement 20 verbundenes Kupplungselement 50 angeordnet, welches eine Nut 25 bildet. Die Verbindung der Auflageelemente 20 mit den Querträgern 1 erfolgt über eine Nut-Feder-Verbindung 45, wobei die Auflageelemente 20 zum Verbinden mit dem Querträger 1 in die Feder 23 eingesteckt werden können. Die seitlich der Feder angeordneten Seitenanschläge 24.1 begrenzen dabei eine laterale Bewegung der Auflageelemente 20 in Richtung der Nut 25.

Alternativ kann auch an einer der weiteren Seiten des Auflageelements 20 aus den Fig. 14 bis 17 eine Nut angeordnet sein. Dadurch kann eine Verbindung in Querrichtung Q angrenzender Auflageelemente 20 ermöglicht werden.

Neben der in den Fig. 11 bis 13 gezeigten Ausgestaltung des Querträgers 1 mit Verbindungsmitteln zur Verbindung mit den Auflageelementen 20 sind auch weitere Ausgestaltungen des Querträgers 1 möglich, die eine Nut-Feder-Verbindung 45 mit den Auflageelementen 20 ermöglichen und im Folgenden beschrieben werden.

In den Fig. 18 und 19 ist eine dritte Ausgestaltung des Querträgers 1 jeweils in einer Schnittdarstellung abgebildet. Die Fig. 19 zeigt eine Schnittdarstellung durch den Querträger 1 in Querrichtung Q im Verbindungsbereich mit den Auflageelementen 20. Die Fig. 18 zeigt eine Schnittdarstellung durch den Querträger 1 in Längsrichtung L im Verbindungsbereich mit den Auflageelementen 20. Der Querträger 1 weist eine Ausnehmung 49 mit einer Tiefe T auf. In der Ausnehmung 49 ist ein Verbindungselement 46 angeordnet, welches einen T-förmigen Querschnitt aufweist. Der obere horizontale Schenkel des T wird durch die Feder 23 gebildet, die eine Breite F aufweist. Zur Verbindung der Feder 23 mit dem Querträger 1 ist ein Steg 47 vorgesehen, der im T-förmigen Querschnitt den unteren vertikalen Schenkel bildet.

Bei dieser dritten Ausgestaltung des Querträgers 1 wird die Verbindung der Auflageelemente 20 hergestellt, indem die Auflageelemente 20 in die Ausnehmung 49 eingeführt werden und in das Verbindungselement 46 eingesteckt werden. Ein seitliches Verrutschen der Auflageelemente 20 kann durch Seitenanschläge 24.2 verhindert werden, die als Seitenwände der Ausnehmung 49 ausgestaltet sind. Dadurch, dass die Dicke D der Auflageelemente 20 der Tiefe T der Ausnehmung 49 entspricht, können die Auflageelemente 20 mit dem Querträger 1 bündig abschließen. Die Auflageelemente 20 bilden eine gemeinsame Oberfläche mit dem Querträger 1.

Wie in der Fig. 18 dargestellt, ist die Tiefe der Nut 25 bezüglich der Oberseite des Auflageelements 20 größer als die Tiefe der Nut 25 bezüglich der Unterseite des Auflageelements 20. Dadurch können die Auflageelemente 20 im Bereich oberhalb der Feder 23 bündig aneinander anliegen, während unterhalb der Feder 23 ein Bereich für den Steg 47 freigehalten wird. Ferner ist die Breite des Querträgers derart dimensioniert, dass sie größer als die Breite der Feder F ist. Dadurch kann eine ausreichende Auflagefläche für das Auflageelement auf dem Querträger 1 bereitgestellt werden. Die Auflagefläche geht dabei über den Bereich der Feder 23 hinaus.

In den Fig. 20 und 21 ist eine vierte Ausgestaltung des Querträgers 1 abgebildet. Hierbei ist das Verbindungselement 46 auf der Oberfläche des Querträgers 1 angeordnet. Ebenfalls auf der Oberfläche des Querträgers 1 befinden sich die Seitenanschläge 24.3, die eine geringere Höhe als die Auflageelemente 20 aufweisen. Die Auflageelemente 20 können auf den Querträger 1 aufgelegt und mit der stirnseitigen Nut 25 in die Feder 23 des Verbindungselements 46 eingesteckt werden.

Eine fünfte Ausgestaltung des Querträgers 1 ist in den Fig. 22 und 23 dargestellt. In dieser Ausgestaltung des Querträgers 1 befinden sich die Verbindungselemente 46 im Bereich einer Ausnehmung 48, während die Auflageelemente im Wesentlichen außerhalb der Ausnehmung 48 auf der Oberfläche des Querträgers 1 angeordnet sind. Nur ein geringer Teil der Auflageelemente 20 dringt beim Verbinden mit dem Querträger 1 in die Ausnehmung 48 ein. An den Auflageelementen 20 ist nämlich trägerseitig ein Kupplungselement 50 angeordnet, welches in die Ausnehmung 48 eingebracht werden kann. Die Seitenanschläge 24.4 werden in dieser Ausgestaltung durch die Seitenwände der Ausnehmung 48 gebildet.

Alternativ zu der vorstehend beschriebenen Verbindung der Auflageelemente 20 mit den Querträgern 1 kann an den Auflageelementen 20 eine Feder und an den Querträgern eine Nut vorgesehen sein. Die Bauteile 1, 20 können in diesem Fall in analoger Weise gemäß einer Nut-Feder-Verbindung 45 gekoppelt werden.

Die in den Ausführungsbeispielen beschriebene modulare Brücke 5 weist Bauteile 1, 2, 3, auf, an denen die Verriegelungsmittel zum Verriegeln der Bauteile 1, 2, 3 miteinander fest angeordnet sind. Zum Verriegeln der Bauteile 1, 2, 3 sind daher keine weiteren losen Verriegelungsmittel erforderlich. Die Bauteile 1, 2, 3 können aufgrund der einstückigen Ausgestaltung der Bauteile 1, 2, 3 in einfacher Weise verriegelt werden.

### Bezugszeichen:

- 1: erstes Bauteil, Querträger
- 2: zweites Bauteil, Seitenelement
- 3: drittes Bauteil, Seitenelement
- 4: Nase
- 5: Brücke
- 6, 6': Befestigungselement
- 7, 7': Auflager
- 8, 8': Verriegelungselement
- 9: Anschlag
- 10, 10': Ausnehmung
- 11: Sicherungselement
- 12, 12': Bauteilverbindung
- 13: Steckverbindung
- 14: Zapfen
- 15: Hülse
- 16: Lagesicherungselement
- 17: Bolzensicherung
- 18: Bolzen
- 19.1, 19.2: Öffnung
- 20: Auflageelement, Bauteil
- 21: Rampenelement
- 22: Abschlusselement
- 23: Feder
- 24.1-24.4: Seitenanschlag
- 25: Nut
- 26: Nut
- 27: Auflagefläche
- 28: Kopf
- 29: Hals
- 30: Bauteilkörper
- 31: Rundfläche
- 32: Außenrundung
- 33: Innenrundung
- 34: Hintergreifung
- 35: Rampenschräge
- 36: Verbindungselement
- 37: Anschlagsfläche
- 38: Öffnung
- 39: Bolzen
- 40.1, 40.2: Verriegelungselement
- 41: Verbindungselement
- 42: Verbindungselement
- 43: Bolzen
- 44: Bolzen
- 45: Nut-Feder-Verbindung
- 46: Verbindungselement
- 47: Steg
- 48: Ausnehmung
- 49: Ausnehmung
- 50: Kupplungselement
- 51: Innenabschnitt
- 52: Rundfläche
- 53: Segment
- 54: Rückwand

- B: Breite
- D: Tiefe
- E: Länge
- F: Breite
- H: horizontale Richtung
- L: Längsrichtung
- Q: Querrichtung
- S: Schwenkachse
- T: Tiefe
- V: vertikale Richtung
- W: Schwenkwinkel

## Patentansprüche

1. Modulare verlegbare Brücke als Trägerkonstruktion mit drei Bauteilen (1, 2, 3) als Trägerelemente, wobei das zweite Bauteil (2) und das dritte Bauteil (3) Seitenelemente der Brücke sind und das erste Bauteil (1) ein Querträger ist, der die Seitenelemente miteinander verbindet, wobei ein am ersten Bauteil (1) angeordnetes Befestigungselement (6, 6') auf einem am zweiten Bauteil (2) angeordneten Auflager (7, 7') aufliegt,
**dadurch gekennzeichnet,**
**dass** das zweite Bauteil (2) aus einer Offenstellung, in der das Befestigungselement (6, 6') auf das Auflager (7, 7') auflegbar ist, in eine Verriegelungsstellung verschwenkbar ist, in der ein am zweiten Bauteil (2) angeordnetes Verriegelungselement (8, 8') das Befestigungselement (6, 6') verriegelt,
**dass** die Schwenkachse (S) des zweiten Bauteils (2) konzentrisch zu einer Innenrundung (33) des Befestigungselements (6, 6') und/oder einer Außenrundung (32) des Befestigungselements (6, 6') verläuft und
**dass** die Kontur des Befestigungselements (6, 6') an die Kontur des Auflagers (7, 7') und/oder an die Kontur des Verriegelungselements (8, 8') angepasst ist.

2. Brücke nach Anspruch 1, **dadurch gekennzeichnet, dass** das Befestigungselement (6, 6') das Auflager (7, 7') hintergreift.

3. Brücke nach einem der vorhergehenden Ansprüche, **dadurch gekennzeichnet, dass** das Befestigungselement (6, 6') derart auf dem Auflager (7, 7') aufliegt, dass eine Bewegung des ersten Bauteils (1) in einer horizontalen Richtung (H) begrenzt ist.

4. Brücke nach einem der vorhergehenden Ansprüche, **dadurch gekennzeichnet, dass** eine Bewegung des Befestigungselements (6, 6') in Richtung parallel zur Schwenkachse (S) des zweiten Bauteils (2) durch am zweiten Bauteil (2) angeordnete Anschläge (9) begrenzt ist.

5. Brücke nach einem der vorhergehenden Ansprüche, **dadurch gekennzeichnet, dass** das Verriegelungselement (8, 8') derart mit dem Befestigungselement (6, 6') zusammenwirkt, dass eine Bewegung des ersten Bauteils (1) in vertikaler Richtung (V) begrenzt ist.

6. Brücke nach einem der vorhergehenden Ansprüche, **dadurch gekennzeichnet, dass** das Verriegelungselement (8, 8') als Innenabschnitt (51) einer Ausnehmung (10, 10') ausgestaltet ist.

7. Brücke nach einem der vorhergehenden Ansprüche, **dadurch gekennzeichnet, dass** zwischen dem ersten Bauteil (1) und dem zweiten Bauteil (2) ein Sicherungselement (11) zur Verriegelung der Schwenkbewegung angeordnet ist.

8. Brücke nach einem der vorhergehenden Ansprüche, **dadurch gekennzeichnet, dass** das erste Bauteil (1) an einem Ende mehrere parallel angeordnete Befestigungselemente (6, 6') aufweist.

9. Brücke nach einem der vorhergehenden Ansprüche, **dadurch gekennzeichnet, dass** der Schwenkwinkel (W) zwischen Offenstellung und Verriegelungsstellung mindestens 30°, insbesondere mindestens 45°, bevorzugt mindestens 60°, beträgt.

10. Brücke nach einem der vorhergehenden Ansprüche, **dadurch gekennzeichnet, dass** das erste Bauteil (1) das zweite Bauteil (2) mit dem dritten Bauteil (3) verbindet, wobei das zweite Bauteil (2) und das dritte Bauteil (3) insbesondere identisch ausgestaltet sind.

11. Brücke nach einem der vorhergehenden Ansprüche, **dadurch gekennzeichnet, dass** in Längsrichtung an den beiden Enden der Brücke (5) Rampenelemente (21) angeordnet sind, die über eine Bauteilverbindung (12) nach einem der Ansprüche 1 bis 10 mit den Seitenelementen verbunden sind.

12. Verfahren zur Verbindung von Bauteilen einer modularen verlegbaren Brücke als Trägerkonstruktion mit drei Bauteilen (1, 2, 3) als Trägerelemente, wobei das zweite Bauteil (2) und das dritte Bauteil (3) Seitenelemente der Brücke werden und das erste Bauteil (1) ein Querträger wird, der die Seitenelemente miteinander verbindet, wobei am ersten Bauteil (1) ein Befestigungselement (6, 6') angeordnet ist, das auf einen an einem zweiten Bauteil (2) angeordneten Auflager (7, 7') aufgelegt wird,
**dadurch gekennzeichnet,**
**dass** das zweite Bauteil (2) aus einer Offenstellung, in der das Befestigungselement (6, 6') auf das Auflager (7, 7') auflegbar ist, in eine Verriegelungsstellung verschwenkt wird, in der ein am zweiten Bauteil (2) angeordnetes Verriegelungselement (8, 8') das Befestigungselement (6, 6') verriegelt,
**dass** die Schwenkachse (S) des zweiten Bauteils (2) konzentrisch zu einer Innenrundung (33) des Befestigungselements (6, 6') und/oder einer Außenrundung (32) des Befestigungselements (6, 6') ausgerichtet wird und
**dass** die Kontur des Befestigungselements (6, 6') an die Kontur des Auflagers (7, 7') und/oder an die Kontur des Verriegelungselements (8, 8') angepasst ist.

## Claims

1. Modular portable bridge as a support structure with three components (1, 2, 3) forming support elements, wherein the second component (2) and the third component (3) are side elements of the bridge and the first component (1) is a crossmember, which connects the side elements to one another, wherein a fastening element (6, 6'), which is arranged on the first component (1), rests on a bearing means (7, 7'), which is arranged on the second component (2),
**characterized**
**in that** the second component (2) can be pivoted out of an open position, in which the fastening element (6, 6') can be positioned on the bearing means (7, 7'), into a locking position, in which a locking element (8, 8'), which is arranged on the second component (2), locks the fastening element (6, 6'),
**in that** the pivot axis (S) of the second component (2) runs concentrically in relation to an inner rounding (33) of the fastening element (6, 6') and/or an outer rounding (32) of the fastening element (6, 6'), and
**in that** the contour of the fastening element (6, 6') is adapted to the contour of the bearing means (7, 7') and/or to the contour of the locking element (8, 8').

2. Bridge according to Claim 1, **characterized in that** the fastening element (6, 6') engages behind the bearing means (7, 7').

3. Bridge according to either of the preceding claims, **characterized in that** the fastening element (6, 6') rests on the bearing means (7, 7') such that movement of the first component (1) in a horizontal direction (H) is delimited.

4. Bridge according to one of the preceding claims, **characterized in that** movement of the fastening element (6, 6') in the direction parallel to the pivot axis (S) of the second component (2) is delimited by stops (9), which are arranged on the second component (2).

5. Bridge according to one of the preceding claims, **characterized in that** the locking element (8, 8') interacts with the fastening element (6, 6') such that movement of the first component (1) in the vertical direction (V) is delimited.

6. Bridge according to one of the preceding claims, **characterized in that** the locking element (8, 8') is configured in the form of an inner portion (51) of a recess (10, 10').

7. Bridge according to one of the preceding claims, **characterized in that** a securing element (11) for locking a pivoting movement is arranged between the first component (1) and the second component (2).

8. Bridge according to one of the preceding claims, **characterized in that** the first component (1) has a plurality of parallel fastening elements (6, 6') at one end.

9. Bridge according to one of the preceding claims, **characterized in that** the pivot angle (W) between the open position and locking position is at least 30°, in particular at least 45°, preferably at least 60°.

10. Bridge according to one of the preceding claims, **characterized in that** the first component (1) connects the second component (2) to the third component (3), wherein the second component (2) and the third component (3) are, in particular, of identical configuration.

11. Bridge according to one of the preceding claims, **characterized in that** ramp elements (21) are arranged at the two ends of the bridge (5), as seen in the longitudinal direction, and are connected to the side elements via a component connection (12) according to one of Claims 1 to 10.

12. Method of connecting components of a modular portable bridge as a support structure with three components (1, 2, 3) forming support elements, wherein the second component (2) and the third component (3) become side elements of the bridge and the first component (1) becomes a crossmember, which connects the side elements to one another, wherein the first component (1) has arranged on it a fastening element (6, 6'), which is positioned on a bearing means (7, 7'), which is arranged on the second component (2),
**characterized**
**in that** the second component (2) is pivoted out of an open position, in which the fastening element (6, 6') can be positioned on the bearing means (7, 7'), into a locking position, in which a locking element (8, 8'), which is arranged on the second component (2), locks the fastening element (6, 6'),
**in that** the pivot axis (S) of the second component (2) is oriented concentrically in relation to an inner rounding (33) of the fastening element (6, 6') and/or an outer rounding (32) of the fastening element (6, 6'), and in that the contour of the fastening element (6, 6') is adapted to the contour of the bearing means (7, 7') and/or to the contour of the locking element (8, 8').

## Revendications

1. Pont déplaçable modulaire prenant la forme d'une construction portante avec trois composants (1, 2, 3) servant d'éléments de support, le deuxième composant (2) et le troisième composant (3) étant des éléments latéraux du pont et le premier composant (1) étant un support transversal reliant entre eux les éléments latéraux, un élément de fixation (6, 6') disposé au niveau du premier composant (1) reposant sur un appui (7, 7') disposé au niveau du deuxième composant (2),
**caractérisé en ce que**,
le deuxième composant (2) peut être pivoté, en partant d'une position ouverte dans laquelle l'élément de fixation (6, 6') peut être placé sur l'appui (7, 7'), jusque dans une position de verrouillage dans laquelle un élément de verrouillage (8, 8') disposé au niveau du deuxième composant (2) verrouille l'élément de fixation (6, 6'),
l'axe de pivotement (S) du deuxième composant (2) s'étend concentriquement à un arrondi intérieur (33) de l'élément de fixation (6, 6') et/ou à un arrondi extérieur (32) de l'élément de fixation (6, 6'), et
le contour de l'élément de fixation (6, 6') est adapté au contour de l'appui (7, 7') et/ou au contour de l'élément de verrouillage (8, 8').

2. Pont selon la revendication 1, **caractérisé en ce que** l'élément de fixation (6, 6') engrène par l'arrière l'appui (7, 7').

3. Pont selon l'une quelconque des revendications précédentes, **caractérisé en ce que** l'élément de fixation (6, 6') repose de telle sorte sur l'appui (7, 7') qu'un mouvement du premier composant (1) est limité dans une direction horizontale (H).

4. Pont selon l'une quelconque des revendications précédentes, **caractérisé en ce qu'**un mouvement de l'élément de fixation (6, 6') est limité par des butées (9) disposées au niveau du deuxième composant (2) dans la direction s'étendant parallèlement à l'axe de pivotement (S) du deuxième composant (2).

5. Pont selon l'une quelconque des revendications précédentes, **caractérisé en ce que** l'élément de verrouillage (8, 8') interagit de telle sorte avec l'élément de fixation (6, 6') qu'un mouvement du premier composant (1) est limité dans la direction verticale (V).

6. Pont selon l'une quelconque des revendications précédentes, **caractérisé en ce que** l'élément de verrouillage (8, 8') est configuré sous la forme d'une section intérieure (51) d'un évidement (10, 10').

7. Pont selon l'une quelconque des revendications précédentes, **caractérisé en ce qu'**un élément de fixation (11) est disposé entre le premier composant (1) et le deuxième composant (2) pour verrouiller le mouvement de pivotement.

8. Pont selon l'une quelconque des revendications précédentes, **caractérisé en ce que** le premier composant (1) comporte plusieurs éléments de fixation (6, 6') disposés parallèlement au niveau d'une extrémité.

9. Pont selon l'une quelconque des revendications précédentes, **caractérisé en ce que** l'angle de pivotement (W) entre la position ouverte et la position de verrouillage est d'au moins 30°, notamment d'au moins 45°, de façon préférée d'au moins 60°.

10. Pont selon l'une quelconque des revendications précédentes, **caractérisé en ce que** le premier composant (1) relie le deuxième composant (2) au troisième composant (3), le deuxième composant (2) et le troisième composant (3) étant notamment configurés de façon identique.

11. Pont selon l'une quelconque des revendications précédentes, **caractérisé en ce que** des éléments de rampe (21) sont disposés dans la direction longitudinale au niveau des deux extrémités du pont (5), ces éléments de rampe étant reliés aux éléments latéraux via un assemblage de composants (12) selon l'une quelconque des revendications 1 à 10.

12. Procédé d'assemblage de composants d'un pont déplaçable modulaire servant de construction portante avec trois composants (1, 2, 3) servant d'éléments de support, le deuxième composant (2) et le troisième composant (3) étant des éléments latéraux du pont et le premier composant (1) étant un support transversal reliant entre eux les éléments latéraux, un élément de fixation (6, 6') étant disposé au niveau du premier composant (1), cet élément de fixation étant placé sur un appui (7, 7') disposé au niveau d'un deuxième composant (2),
**caractérisé en ce que**,
le deuxième composant (2) est pivoté, en partant d'une position ouverte dans laquelle l'élément de fixation (6, 6') peut être placé sur l'appui (7, 7'), jusque dans une position de verrouillage dans laquelle un élément de verrouillage (8, 8') disposé au niveau du deuxième composant (2) verrouille l'élément de fixation (6, 6'),
l'axe de pivotement (S) du deuxième composant (2) est orienté concentriquement à un arrondi intérieur (33) de l'élément de fixation (6, 6') et/ou à un arrondi extérieur (32) de l'élément de fixation (6, 6') et le contour de l'élément de fixation (6, 6') est adapté au contour de l'appui (7, 7') et/ou au contour de l'élément de verrouillage (8, 8').
